# FASCICULE DE BREVET EUROPEEN

(11) **EP 0 020 374 B1**
(45) Date de publication et mention de la délivrance du brevet: **01.06.1983**
(21) Numéro de dépôt: 79900992.3
(22) Date de dépôt: 24.08.1979
(51) Int. Cl.: B65D 55/02, B43K 9/00, B43K 5/00

(54) **INSTRUMENT A ECRIRE**
SCHREIBINSTRUMENT
WRITING IMPLEMENT

(30) Priorité: 11.09.1978 FR 7825994
(43) Date de publication de la demande: 07.01.1981
(73) Titulaire: S.T. DUPONT, F-75755 Paris Cedex 15 (FR)
(72) Inventeur: MALAMOUD, Jean, F-74410 Saint Jorioz (FR)
(74) Mandataire: Brot, Philippe
(86) Numéro de dépôt international: FR7900076
(87) Numéro de publication internationale: WO8000557

## Description

La présente invention concerne les instruments à écrire.

Elle a plus particulièrement pour objet un instrument à écrire comportant, d'une part, un corps muni d'un bloc d'écriture et d'un dispositif porte-réservoir, ce réservoir étant éventuellement interchangeable, et d'autre part, un capuchon amovible qui, en position fermée, assure la protection du bloc d'écriture.

Dans la plupart des instruments à écrire connus, lorsque l'on veut avoir accès au dispositif porte-réservoir, par exemple pour remplir celui-ci ou le remplacer, il est nécessaire d'enlever le capuchon, puis, en tenant d'une main le bloc d'écriture et de l'autre le corps de l'instrument à écrire, de les séparer, le plus souvent par dévissage.

Certains instruments à écrire, cependant ne nécessitent pas d'enlever le capuchon pour changer le réservoir. L'extrémité du corps qui ne porte pas le bloc d'écriture est munie d'un bouchon fermé, vissé sur le corps. Lorsque ce bouchon est retiré, on a accès au réservoir, soit pour le remplacer, soit pour le remplir. Dans ces instruments à écrire, il n'est pas nécessaire de tenir le bloc d'écriture pour dévisser le bouchon, puisque l'on peut tenir d'une main le corps et de l'autre le bouchon à retirer. Mais, ils présentent l'inconvénient de ne donner accès qu'à la partie arrière du réservoir et non pas au dispositif complet portant ce réservoir.

CH-A-250 087 décrit un stylo dans lequel le support de la plume est muni d'un capuchon protecteur, qui est maintenu soit par vissage, soit par glissement sur la surface de montage de forme conique. En vue d'un retrait rapide du support et du capuchon protecteur, lors du remplissage du réservoir, le capuchon protecteur est muni, sur une lamelle élastique, d'une goupille d'entraînement, qui coopère avec la lumière correspondante du support. Il est nécessaire d'exercer une pression sur la lamelle pour pousser la goupille à l'intérieur de l'ouverture et rendre ainsi le support solidaire du capuchon protecteur, après quoi on peut les retirer tous les deux par un mouvement de rotation simultané.

L'entraînement de l'embout porte-plume par le capuchon ne peut cependant être réalisé que lorsque ce capuchon occupe une position unique, bien précise, dans laquelle l'ergot se trouve en face de la lumière associée, ce qui impose certaines contraintes à l'utilisateur.

La présente invention concerne un instrument à écrire qui ne présente pas ces inconvénients. Plus précisément, elle propose un instrument à écrire dans lequel il n'est pas nécessaire de retirer le capuchon pour séparer le corps et le bloc d'écriture, ni de tenir à la main ce bloc d'écriture pour assurer cette séparation. Elle vise également à proposer un instrument pour écrire dans lequel, à la différence de CH-A-250 087, une liaison en rotation existe entre le capuchon et le dispositif porte-cartouche quelle que soit la position du capuchon. Elle vise enfin à proposer un instrument à écrire dans lequel, lorsque la séparation entre le bloc d'écriture et le corps a été effectuée, on ait accès à tout le dispositif porte-réservoir.

A cet effet, l'invention a pour objet un instrument à écrire comportant, d'une part, un corps, un support vissé à l'intérieur du corps et comportant un dispositif porte-réservoir, une pièce intermédiaire et un bloc d'écriture et, d'autre part, un capuchon amovible, qui, en position fermée, assure la protection du bloc d'écriture en coiffant celui-ci, ledit capuchon coopérant par encliquetage avec la pièce intermédiaire et étant amené en position de fermeture sur ledit bloc par coulissement parallèle à son axe, ledit capuchon, en position de fermeture, permettant l'entraînement en rotation du support par rapport au corps pour permettre l'accès au réservoir, caractérisé en ce que les surfaces intérieures du capuchon et extérieures du bloc d'écriture comportent des surfaces cylindriques présentant des sections complémentaires qui coopèrent par imbrication pour assurer l'entraînement en rotation du support par le capuchon.

D'autres caractéristiques de l'invention apparaîtront au cours de la description qui va suivre, dans laquelle on se référera aux dessins annexés, sur lesquels ;
La figure 1 est une coupe longitudinale d'une forme de réalisation d'un instrument à écrire selon la présente invention ;
La figure 2 est une coupe suivant la ligne II-II du capuchon de la figure 1.

L'instrument à écrire représenté sur les dessins est un stylo à plume, qui se compose d'un corps 1 et d'un capuchon 2.

Un support 3 est vissé à l'intérieur du corps 1 et porte, de première part, un réservoir 4 d'encre constitué par une cartouche, de seconde part, une pièce 7 en un matériau déformable élastiquement, comportant un renflement annulaire 7a, et, de troisième part, un bloc d'écriture comportant notamment un embout 5 et une plume 6.

Le support 3 est maintenu en position par rapport au corps 1 par la coopération d'un filet 17 et d'un épaulement intérieur 11 dudit corps 1. Une pièce élastique 8 identique à la pièce élastique 7 et comportant un renflement 8a est située à l'extrémité du corps 1.

L'embout 5 présente, à sa périphérie, un certain nombre de rainures longitudinales 9 et de parties en saillie 10 séparant lesdites rainures.

La capuchon 2 se termine par une zone 12 avec surépaisseur et par une extrémité 13 en retrait, qui comporte une rainure circulaire intérieure 14, destinée à coopérer avec les parties renflées 7a et 8a des pièces élastiques 7 et 8, pour maintenir le capuchon sur le corps, soit en position d'écriture, soit en position de fermeture.

La zone 12 comporte une série de rainures longitudinales 15 et de parties en saillie 16, qui correspondent aux parties 10 et aux rainures 9 de l'embout 5, si bien que, lorsque le capuchon 2 est disposé sur le corps 1 en position de fermeture, il y a solidarisation angulaire des deux pièces. Il suffit alors de faire tourner le capuchon 2 pour dévisser l'embout 5 portant la cartouche 4 et le retirer ainsi du corps 1.

Ainsi, ce démontage, qui donne accès à tout le dispositif porte-réservoir, peut-il être réalisé en tenant simplement le corps et le capuchon et donc sans qu'il soit nécessaire de tenir à la main le bloc porte-plume.

Il est entendu que, sans sortir du cadre de l'invention, on peut modifier tel ou tel détail de construction ou tel arrangement en vue d'obtenir le même résultat.

C'est ainsi qu'au lieu d'avoir un blocage du support 3 et de l'embout 5 dans le corps 1 par vissage et butée sur l'épaulement intérieur, on pourrait avoir un verrouillage par quart de tour, par exemple du type baïonnette ou analogue.

De même, les rainures et les parties en saillie du capuchon et de l'embout 5 pourraient être remplacées par de simples méplats longitudinaux ou d'autres équivalents techniques assurant la solidarisation en rotation de l'embout de capuchon.

## Revendications

1. Instrument à écrire comportant, d'une part, un corps (1), un support (3) vissé à l'intérieur du corps (1) et comportant un dispositif porte-réservoir, une pièce intermédiaire (7) et un bloc d'écriture (5, 6) et, d'autre part, un capuchon amovible (2), qui, en position fermée, assure la protection du bloc d'écriture (5, 6) en coiffant celui-ci, ledit capuchon (2) coopérant par encliquetage avec la pièce intermédiaire (7) et étant amené en position de fermeture sur ledit bloc par coulissement parallèle à son axe, ledit capuchon (2), en position de fermeture, permettant l'entraînement en rotation du support (3) par rapport au corps (1) pour permettre l'accès au réservoir, caractérisé en ce que les surfaces intérieures du capuchon (2) et extérieures du bloc d'écriture (5, 6) comportent des surfaces cylindriques présentant des sections complémentaires qui coopèrent par imbrication pour assurer l'entraînement en rotation du support (3) par le capuchon (2).

2. Instrument à écrire suivant la revendication 1, caractérisé en ce que les sections complémentaires des surfaces intérieures du capuchon (2) et extérieures du bloc d'écriture (5, 6) qui coopèrent par imbrication ont le profil d'une rainure sensiblement parallèle à l'axe de rotation du capuchon (2).

## Claims

1. A writing instrument comprising, on the one hand, a body (1), a support (3) screwed inside the body (1) and comprising a reservoir holding device, an intermediate piece (7) and a writing block (5, 6) and, on the other hand, a removable cap (2) which, in the closed position, protects the writing block (5, 6) by covering same, said cap (2) cooperating by a snap fit with the intermediate piece (7) and being brought into the closed position on said block by sliding parallel to its axis, said cap (2), in the closed position, allowing the support (3) to be rotated with respect to the body (1) so as to give access to the reservoir, characterized in that the inner surfaces of the cap (2) and the outer surface of the writing block (5, 6) comprise cylindrical surfaces having complementary sections which cooperate by imbrication to allow the support (3) to be rotated by the cap (2).

2. The writing instrument as claimed in claim 1, characterized in that the complementary sections of the inner surfaces of the cap (2) and the outer surfaces of the writing block (5, 6) which cooperate by imbrication have the profile of a groove substantially parallel to the axis of rotation of the cap (2).

## Patentansprüche

1. Schreibinstrument, bestehend einerseits aus einem Gehäuse (1), einem in das Gehäuse (1) eingeschraubten Halter . (3) mit einer Patronehhalterung, einem Zwischenstück (7) und einer Schreibeinheit (5, 6) und andererseits aus einer abnehmbaren Kappe (2), die in der geschlossenen Stellung den Schutz der Schreibeinheit (5, 6) diese umschließend sicherstellt, wobei die Kappe (2) über ein Gesperre mit dem Zwischenstück (7) in Eingriff steht und in die geschlossene Stellung des Blocks dadurch bringbar ist, daß sie parallel zu ihrer Achse verschoben wird, und in ihrer geschlossenen Stellung das Mitdrehen des Halters (3) gegenüber dem Gehäuse (1) gestattet. um die Patrone zugänglich zu machen, dadurch gekennzeichnet, daß die nach innen weisenden Oberflächen der Kappe (2) und die nach außen weisenden Oberflächen der Schreibeinheit (5, 6) zylindrische Oberflächen mit komplementären Abschnitten aufweisen, die ineinandergreifen, um das Drehen des Halters (3) mittels der Kappe (2) zu gestatten.

2. Schreibinstrument nach Anspruch 1, dadurch gekennzeichnet, daß die komplementären, ineinandergreifenden Abschnitte der nach innen weisenden Oberflächen der Kappe (2) und der nach außen weisenden Oberflächen der Schreibeinheit (5, 6) das Profil einer zu Rotationsachse der Kappe (2) im wesentlichen parallelen Nut aufweisen.
